# FASCICULE DE BREVET EUROPEEN

(11) **EP 1 545 274 B1**
(45) Date de publication et mention de la délivrance du brevet: **17.05.2006**
(21) Numéro de dépôt: 03793754.7
(22) Date de dépôt: 25.08.2003
(51) Int. Cl.: A47G 7/06, A47G 7/07, B65D 85/50

(54) **DISPOSITIF POUR LA PRESENTATION ET LA CONSERVATION DE BOUQUETS DE FLEURS**
VORRICHTUNG ZUM DARBIETEN UND FRISCHHALTEN VON BLUMENSTRÄUSSEN
DEVICE FOR DISPLAYING AND PRESERVING BOUQUETS OF FLOWERS

(30) Priorité: 04.09.2002 EP 02078626
(43) Date de publication de la demande: 29.06.2005
(73) Titulaire: Charrin, Philippe, 26600 Beaumont Monteux (FR); Charrin, André, 26600 Beaumont Monteux (FR)
(72) Inventeur: Charrin, Philippe, 26600 Beaumont Monteux (FR); Charrin, André, 26600 Beaumont Monteux (FR)
(74) Mandataire: Schmitz, Jean-Marie
(86) Numéro de dépôt international: PCT/EP2003/009394
(87) Numéro de publication internationale: WO 2004/021844

(56) Documents cités:
- EP-A- 0 163 453
- EP-A- 0 828 446
- DE-C- 839 993
- DE-U- 9 109 973
- DE-U- 9 406 160
- DE-U- 9 416 437
- DE-U- 29 608 842
- FR-A- 2 740 433
- US-A1- 2002 078 626

## Description

La présente invention concerne un dispositif pour la présentation et la conservation de bouquets de fleurs ainsi qu'un dispositif pour l'emballage et la conservation de bouquets de fleurs.

Le brevet EP 0828 446 décrit un dispositif pour la présentation de bouquets comportant un support repliable, une pluralité de lamelles, un lien enroulé autour des lamelles, une feuille étanche, une première fixation du dispositif et une deuxième fixation formée par un ruban.

Le brevet EP 0881 167 divulgue un récipient pour bouquets de fleurs comprenant un élément de base circulaire à partir duquel s'étendent une pluralité d'éléments allongés.

Le but de l'invention est la présentation rapide d'un bouquet de fleur en position verticale et la conservation de ce bouquet en introduisant de l'eau par un orifice situé à la partie supérieure du dispositif.

L'invention a aussi pour but de créer une stabilité pour toutes sortes de bouquets.

La présente invention sera mieux comprise en se référant aux figures suivantes :
La Fig 1 représente un premier mode de réalisation d'un dispositif à trois triangles rectangles identiques ou davantage, ayant comme côté commun l'axe central vertical du dispositif correspondant au coté de ces triangles portant l'angle droit.
La Fig 2 représente le dispositif de la fig 1 et comportant à son sommet une ouverture en forme de V.
La Fig 3 représente l'élément de base du mode de réalisation de la fig 1.
La Fig 4 représente le dispositif de la fig 1 dont l'élément de base est fixé sur une base circulaire.
La Fig 5 représente un deuxième mode de réalisation de l'invention avec deux demi-cônes en position ouverte reliés ou non par une charnière.
La Fig 6 représente le mode de réalisation de la fig 5 avec les deux demi-cônes en position semi-ouverte et assemblés par une charnière.
La Fig 7 représente le mode de réalisation de la fig 5 avec les deux demi-cônes en train d'être fermés.
La Fig 8 représente le mode de réalisation de la fig 5 où le dispositif des deux demi-cônes est fermé et contient un bouquet et est enveloppé par une feuille étanche.
La Fig 9 représente une figure géométrique conique comprenant à sa base une pluralité d'éléments allongés inférieurs, une partie intermédiaire munie d'un collier et des lamelles supérieures.
La Fig 10 représente un dispositif conique avec une ouverture totale.
La Fig 11 représente un dispositif conique avec une ouverture partielle, càd uniquement par ouverture des deux colliers.
La Fig 12 représente un dispositif composé d'un demi cône avec des moyens de fermeture mâle.
- La Fig 13 représente un dispositif composé d'un demi cône avec des moyens de fermeture femelle.
La Fig 14 représente le support extérieur à plat.
La Fig 15 représente le support extérieur monté.
La Fig 16 représente la poche étanche.
La Fig 17 représente la poche étanche.
La Fig 18 représente le dispositif final avec les deux languettes rabattues.
La Fig 19 représente le dispositif final avec une seule languette rabattue.

L'invention peut couvrir plusieurs modes de réalisation qui sont présentés ci-dessous :
Les tiges de fleurs peuvent être maintenues dans l'eau pendant tout le procédé de montage.

### Premier mode de réalisation :

Dans les figures 1 à 4 la présente invention décrit en outre un dispositif pour la présentation et la conservation de bouquets individuels de fleurs permettant le maintien de la/des fleurs au niveau de l'axe central du dispositif comportant trois triangles rectangles (10) identiques ou davantage ayant comme côté commun l'axe central vertical (11) du dispositif et l'angle droit de ces triangles, formant ainsi une figure géométrique pyramidale, un élément de base (13) correspondant à une figure géométrique ayant trois branches ou davantage de longueur identique qui se rejoignent à l'axe central (11) du dispositif et formant un angle identique entre eux, les tiges des fleurs reliées par un lien viennent se piquer sur le sommet (14) du dispositif, une feuille étanche peut être placée sous l'élément de base, cette feuille convergeant vers le sommet central du dispositif et est retenue par une deuxième fixation formée par un ruban pour maintenir la feuille étanche autour du bouquet, l'ensemble étant agencé pour permettre l'introduction d'eau par un orifice situé à la partie supérieure du dispositif. Le sommet de la figure géométrique pyramidale peut aussi comporter une ouverture en forme de V (15) permettant l'insertion du lien retenant les tiges des fleurs ensembles. Le dispositif peut comprendre un élément de base circulaire (16), carré, rectangulaire, triangulaire, polygonale, ou trapézoïdale fixé à l'élément de base (16).

### Deuxième mode de réalisation :

Dans Les figures 5 à 8 la présente invention décrit un dispositif pour permettre le montage de bouquets par des machines à rendement élevé. Ce dispositif sert à la présentation et à la conservation de bouquets individuels de fleurs permettant le maintien de la/des fleurs au niveau de l'axe central du dispositif comportant un élément de base circulaire plat en position fermée, deux demi-cônes (17) assemblés avec ou sans charnière ou avec un pli, cette charnière ou ce pli représentant le diamètre de l'él.ément de base. Le dispositif comporte un corps conique correspondant à la juxtaposition de deux parties plates (19) des deux demi-cônes (17) lorsque le dispositif est en position fermée, un moyen de fermeture mâle (20) et femelle (21) sur les deux demi-cônes dans la zone centrale du cône (par exemple par des clips), des lamelles supérieures (22) au sommet du cône qui s'adaptent au volume du bouquet, une feuille étanche placée sous l'élément de base, convergeant vers le sommet central du dispositif et retenue par un ruban maintenant la feuille étanche (23) autour du bouquet, l'ensemble étant agencé pour permettre l'introduction d'eau par un orifice (24) situé à la partie supérieure du dispositif. Ce dispositif peut être réalisé en matière plastique recyclable thermoformée ou injectée ou en carton résistant à l'eau ou en tout autre matériau et peut avoir des ouvertures dans la partie inférieure du cône.

### troisième mode de réalisation :

Dans la fig 9 un troisième mode de réalisation de la présente invention décrit encore un dispositif pour la présentation et la conservation de bouquets individuels de fleurs permettant le maintien de la/des fleurs au niveau de l'axé central du dispositif comprenant une figure géométrique conique comprenant à sa base (25) une pluralité d'éléments allongés inférieurs (26) rejoignant l'axe central vertical de la base, une partie intermédiaire constituée d'un corps conique plein fendu (28) dans sa largeur et d'un collier conique (29) fendu dans sa largeur et solidaire du corps du dispositif de sorte que les deux fentes sont superposées pour permettre une meilleure adaptation du dispositif à un gros volume de fleurs, une partie supérieure comprenant une pluralité de lamelles supérieures allongées (30) au sommet du cône rejoignant l'axe central vertical dudit dispositif, ces lamelles supérieures peuvent servir de dents de retenue pour un lien.

### quatrième mode de réalisation :

Dans les fig 10 à 13 un quatrième mode de réalisation de la présente invention décrit un dispositif pour la présentation et la conservation de bouquets individuels de fleurs permettant le maintien de la/des fleurs au niveau de l'axe central du dispositif représentant une figure géométrique conique comportant ou non un élément de base (34) ayant un rebord surélevé (35) à partir du périmètre duquel s'étendent une pluralité d'éléments allongés (36) à extrémité inférieure large (37) et à extrémité supérieure étroite (38) de forme plus ou moins triangulaire, ces éléments allongés sont solidaires dudit rebord (35) et s'élèvent en direction de l'axe central vertical dudit élément de base, sur ces éléments allongés (36) sont fixés dans la partie supérieure du dispositif deux colliers, le collier supérieur (39) ayant un périmètre inférieur au collier inférieur (40) pour permettre une meilleure stabilité du dispositif et une fixation d'enveloppes pouvant contenir de l'eau. Ce dispositif peut être ouvert partiellement si uniquement les deux colliers possèdent une ouverture ou peut être ouvert totalement si à la fois les deux colliers possèdent une ouverture (62) et aussi le rebord surélevé (35) possède une ouverture (61). Le dispositif possède une fixation mâle (41) et une fixation femelle (42). Le dispositif peut être composé de deux demi-cônes (se fermant ou s'ouvrant dans le sens de la hauteur) possédant ou non un élément de base.

### cinquième mode de réalisation :

Dans les fig 14 à 19 un cinquième mode de réalisation de la présente invention concerne un dispositif pour la présentation et la conservation de bouquets individuels de fleurs permettant le maintien de la/des fleurs au niveau de l'axe central du dispositif constitué de la juxtaposition de deux supports:
un support extérieur (54) de forme conique possédant un élément de base, des attaches mâles (55) et femelles (56) sur la paroi du cône, deux languettes (57) dans la partie supérieure du cône,
une poche étanche (58) ayant deux languettes (59) munies d'ouvertures (60) dans sa partie supérieure, la poche (58) se glisse à l'intérieur du support conique (54) et s'attache à celui ci par la pénétration des deux languettes (57) du support extérieur dans les deux ouvertures (60) de la poche (58).

Les languettes (57 et 59) peuvent être rabattables.

La plupart des modes de réalisation ci-dessus peuvent être entourés par une feuille étanche placée sous l'élément de base, convergeant vers le sommet central du dispositif et retenue par une deuxième fixation formée par un ruban pour maintenir la feuille étanche autour du bouquet, l'ensemble étant agencé pour permettre l'introduction d'eau par un orifice situé à la partie supérieure du dispositif.

## Revendications

1. Dispositif pour la présentation et la conservation de bouquets individuels de fleurs permettant le maintien des fleurs au niveau de l'axe central vertical du dispositif **caractérisé en ce qu'** il comporte :
trois triangles rectangles (10) identiques ayant comme côté commun l'axe central vertical (11) du dispositif qui est aussi le côté (10) portant l'angle droit des triangles, formant ainsi une figure géométrique pyramidale,
un élément de base (13) correspondant à une figure géométrique ayant trois côtés de longueur identique qui se rejoignent à l'axe central du dispositif (11) et ayant un angle identique entre eux,
une feuille étanche placée sous l'élément de base (13), convergeant vers le sommet (14) central du dispositif et retenue par une deuxième fixation formée par un ruban pour maintenir la feuille étanche autour du bouquet, l'ensemble étant agencé pour permettre l'introduction d'eau par un orifice situé à la partie supérieure du dispositif.

2. Dispositif selon la revendication 1 possédant plus de trois triangles rectangles identiques.

3. Dispositif selon la revendication 1 ayant un élément de base (13) correspondant à une figure géométrique ayant plus de trois côtés de longueur identique qui se rejoignent à l'axe central du dispositif (11).

4. Dispositif selon la revendication 1 dans lequel le sommet (14) de la figure géométrique pyramidale comporte une ouverture en forme de v (15) permettant l'insertion du lien retenant les tiges des fleurs ensembles.

5. Dispositif selon la revendication 1 comprenant un élément de base circulaire (16) carré, rectangulaire, triangulaire, polygonale, ou trapézoïdale.

6. Dispositif pour la présentation et la conservation de bouquets individuels de fleurs permettant le maintien des fleurs au niveau de l'axe central vertical du dispositif ayant un élément de base circulaire plat en position fermée **caractérisé en ce qu'**il comporte :
deux demi-cônes (17) assemblés dans leur base par une charnière ou un pli (18), cette charnière ou ce pli représentant le diamètre de l'élément de base,
un corps en forme de cône correspondant à la juxtaposition de deux parties plates (19) des deux demi cônes lorsque le dispositif est en position fermée,
un moyen de fermeture mâle (20) et femelle (21) des deux demi cônes,
des lamelles supérieures (22) au sommet du cône,
une feuille étanche (23) placée sous l'élément de base, convergeant vers le sommet central du dispositif et retenue par un ruban pour maintenir la feuille étanche (23) autour du bouquet, l'ensemble étant agencé pour permettre l'introduction d'eau par un orifice (24) situé à la partie supérieure du dispositif.

7. Dispositif selon la revendication 6 dans lequel des lamelles supérieures (22) au sommet du cône peuvent servir de dents de retenue pour un lien.

8. Dispositif selon la revendication 6 lequel peut être réalisé en matière plastique recyclable thermoformée ou injectée ou en carton résistant à l'eau.

9. Dispositif pour la présentation et la conservation de bouquets individuels de fleurs permettant le maintien des fleurs au niveau de l'axe central vertical du dispositif **caractérisé en ce qu'**il est composé :
d'une figure géométrique conique comprenant à sa base une pluralité d'éléments inférieurs allongés (26) rejoignant l'axe central vertical de la base et maintenant le dispositif en position verticale,
une partie intermédiaire (27) constituée d'un corps conique plein fendu (28) dans sa largeur et d'un collier conique (29) fendu dans sa largeur et solidaire du corps du dispositif de sorte que les deux fentes sont superposées pour permettre une meilleure adaptation du dispositif à un gros volume de fleurs,
une partie supérieure comprenant une pluralité d'éléments supérieurs allongés (30) s'élevant en direction de l'axe central vertical dudit dispositif.

10. Dispositif selon la revendication 9 dans lequel des lamelles supérieures (30) au sommet du cône peuvent servir de dents de retenue pour un lien.

11. Dispositif pour la présentation et la conservation de bouquets individuels de fleurs permettant le maintien des fleurs au niveau de l'axe central vertical du dispositif **caractérisé en ce qu'**il est constitué d'une figure géométrique conique,
un rebord surélevé (35) à partir du périmètre duquel s'étendent une pluralité d'éléments allongés (36 à extrémité inférieure large (37) et à extrémité supérieure étroite (38), ces éléments allongés sont solidaires du rebord (35) et s'élèvent en direction de l'axe central vertical dudit élément de base,
deux colliers fixés sur ces d'éléments allongés dans la partie supérieure du dispositif, le collier supérieur (40) ayant un périmètre plus petit que le collier inférieur (39).

12. Dispositif selon la revendication 11 **caractérisé par** une ouverture partielle (62) si les deux colliers possèdent une ouverture.

13. Dispositif selon la revendication 11 **caractérisé par**une ouverture totale si les deux colliers et le rebord surélevé (35) possèdent une ouverture.

14. Dispositif selon la revendication 11 **caractérisé en ce qu'**il existe une fixation mâle (41) et une fixation femelle (42).

15. Dispositif selon la revendication 13 **caractérisé en ce que** le dispositif est composé de deux demi cônes possédant un élément de base.

16. Dispositif pour la présentation et la conservation de bouquets individuels de fleurs permettant le maintien des fleurs au niveau de l'axe central vertical du dispositif **caractérisé en ce qu'**il est constitué de la juxtaposition de deux supports:
un support (54) de forme conique possédant un élément de base, des attaches mâles (55) et femelles (56) sur la paroi du cône, deux languettes (57) dans la partie supérieure du cône,
une poche étanche (58) ayant deux languettes (59) munies d'ouvertures (60) dans sa partie supérieure, la poche (58) adaptée pour se glisser à l'intérieur du support conique (54) et s'attachant à celui ci par la pénétration des deux languettes (57) du support conique dans les deux ouvertures (60) de la poche (58).

17. Dispositif selon la revendication 16 **caractérisé en ce que** les languettes (57,59) sont rabattables.

## Claims

1. A device for the presentation and preservation of individual bouquets of flowers allowing the flowers to be held at the level of the central vertical axis of the device **characterized in that** the device comprises:
Three identical right triangles (10) having as a common side the central vertical axis (11) of the device that is also the right angle side (10) of the triangles, therefore forming a geometrically pyramidal figure,
A base element (13) corresponding to a geometric figure having three sides with identical lengths that meet at the central axis of the device (11) and having an identical angle between them,
A watertight sheet placed under the base element (13), converging towards the central top (14) of the device and held by a second connection formed by a ribbon to hold the watertight sheet around the bouquet, the arrangement being put together to allow the introduction of water through an opening situated at the upper part of the device.

2. The device according to claim 1 having more than three identical right triangles.

3. The device according to claim 1 having a base element (13) corresponding to a geometric figure having more than three sides of identical lengths that meet at the central axis of the device (11).

4. The device according to claim 1 in which the top (14) of the geometrically pyramidal figure comprises a V-shaped opening (15) allowing the insertion of the connection holding the stems of the flowers together.

5. The device according to claim 1 comprising a circular (16), square, rectangular, triangular, polygonal or trapezoidal base element.

6. The device for the presentation and preservation of individual bouquets of flowers allowing the flowers to be held at the level of the central vertical axis of the device having a flat circular base element in a closed position **characterized in that** the device comprises:
Two half-cones (17) assembled in their base by a hinge or a fold (18), this hinge or fold representing the diameter of the base element,
A cone-shaped body corresponding to the juxtaposition of two flat parts (19) of the two half-cones when the device is in the closed position,
A male (20) and female (21) closing means for the two half-cones,
Upper tabs (22) at the top of the cone,
A watertight sheet (23) placed under the base element, converging toward the central top of the device and held by a ribbon to hold the watertight sheet (23) around the bouquet, the arrangement being put together to allow the introduction of water through an opening (24) situated at the upper part of the device.

7. The device according to claim 6 in which the upper tabs (22) at the top of the cone may be used as holding teeth for a connector.

8. The device according to claim 6, which may be made of recyclable thermoformed or injected plastic material or of water-resistant cardboard.

9. The device for the presentation and preservation of individual bouquets of flowers allowing the flowers to be held at the level of the central vertical axis of the device **characterized in that** the device is comprised of:
A conical geometric figure comprising at its base a plurality of lower elongated elements (26) meeting at the central vertical axis of the base and holding the device in a vertical position,
An intermediate part (27) comprised of a solid conical body that is slit (28) widthwise and a conical collar (29) that is slit widthwise and is integral with the body of the device in such a way that the two slits are stacked to allow better adaptation of the device to a large volume of flowers,
An upper part comprising a plurality of upper elongated elements (30) extending in the direction of the central vertical axis of said device.

10. The device according to claim 9 in which the upper tabs (30) at the top of the cone may be used as holding teeth for a connector.

11. The device for the presentation and preservation of individual bouquets of flowers allowing the flowers to be held at the level of the central vertical axis of the device **characterized in that** the device is comprised of a conical geometric figure,
A raised rim (35) around the perimeter from which a plurality of elongated elements (36) extend at the wide lower extremity (37) and at the narrow upper extremity (38), these elongated elements are integral with the rim (35) and extend in the direction of the central vertical axis of said base element,
Two collars fixed on these elongated elements in the upper part of the device, the upper collar (40) having a smaller perimeter than the lower collar (39).

12. The device according to claim 11 **characterized by** a partial opening (62) if the two collars have an opening.

13. The device according to claim 11 **characterized by** a complete opening if the two collars and the raised rim (35) have an opening.

14. The device according to claim 11 **characterized in that** a male fixation (41) and a female fixation (42) exist.

15. The device according to claim 13 **characterized in that** the device is comprised of two half-cones having a base element.

16. The device for the presentation and preservation of individual bouquets of flowers allowing the flowers to be held at the level of the central vertical axis of the device **characterized in that** the device is comprised of the juxtaposition of two supports:
A conical shaped support (54) having a base element, male (55) and female (56) connections on the wall of the cone, two tabs (57) in the upper part of the cone,
A watertight pocket (58) having two tabs (59) equipped with openings (60) in its upper part, the pocket (58) adapted for sliding inside the conical support (54) and attaching to the support by the penetration of the two tabs (57) of the conical support into the two openings (60) of the pocket (58).

17. The device according to claim 16 **characterized in that** the tabs (57, 59) can fold back.

## Patentansprüche

1. Vorrichtung zur Präsentation und Aufbewahrung von Einzelblumensträußen, die das Halten der Blumen im Bereich der vertikalen Mittelachse der Vorrichtung ermöglicht, **dadurch gekennzeichnet, dass** sie umfasst:
drei identische rechtwinkelige Dreiecke (10), die als gemeinsame Seite die vertikale Mittelachse (11) der Vorrichtung haben, die auch die Seite (10) ist, die den rechten Winkel der Dreiecke trägt, wodurch eine pyramidenartige geometrische Figur gebildet wird,
ein Basiselement (13), das einer geometrischen Figur entspricht, die drei Seiten mit identischer Länge aufweist, die an der Mittelachse der Vorrichtung (11) zusammenlaufen und einen identischen Winkel zwischen sich bilden,
eine dichte Folie, die unter dem Basiselement (13) angeordnet ist und zur zentralen Spitze (14) der Vorrichtung zusammenläuft und von einer zweiten Befestigung gehalten wird, die von einem Band gebildet ist, um die dichte Folie um den Strauß herum zu halten, wobei die Gesamtheit derart angeordnet ist, dass sie die Einleitung von Wasser durch eine Öffnung ermöglicht, die am oberen Teil der Vorrichtung vorgesehen ist.

2. Vorrichtung nach Anspruch 1, umfassend mehr als drei identische rechtwinkelige Dreiecke.

3. Vorrichtung nach Anspruch 1, umfassend ein Basiselement (13), das einer geometrischen Figur mit mehr als drei Seiten mit identischer Länge, die an der Mittelachse der Vorrichtung (11) zusammenlaufen, entspricht.

4. Vorrichtung nach Anspruch 1, bei der die Spitze (14) der pyramidenartigen geometrischen Figur eine V-förmige Öffnung (15) umfasst, die das Einsetzen des Bandes ermöglicht, das die Stängel der Blumen zusammenhält.

5. Vorrichtung nach Anspruch 1, umfassend ein kreisförmiges, quadratisches, rechteckiges, dreieckiges, polygonales oder trapezförmiges Basiselement (16).

6. Vorrichtung zur Präsentation und Aufbewahrung von Einzelblumensträußen, die das Halten der Blumen im Bereich der vertikalen Mittelachse der Vorrichtung ermöglicht, umfassend ein in geschlossener Position flaches kreisförmiges Basiselement, **dadurch gekennzeichnet, dass** sie aufweist:
zwei Halbkegel (17), die an ihrer Basis durch ein Scharnier oder einen Falz (18) zusammengefügt sind, wobei dieses Scharnier oder dieser Falz den Durchmesser des Basiselements aufweisen,
einen Körper von konischer Form, der dem Nebeneinanderlegen von zwei flachen Teilen (19) der beiden Halbkegel entspricht, wenn sich die Vorrichtung in geschlossener Position befindet,
ein männliches (20) und weibliches (21) Verschlussmittel für die beiden Halbkegel,
obere Lamellen (22) an der Spitze des Kegels,
eine dichte Folie (23), die unter dem Basiselement angeordnet ist und zur zentralen Spitze der Vorrichtung zusammenläuft und von einem Band gehalten wird, um die dichte Folie (23) um den Blumenstrauß herum zu halten, wobei die Gesamtheit derart angeordnet ist, dass sie das Einleiten von Wasser durch eine Öffnung (24) ermöglicht, die sich am oberen Teil der Vorrichtung befindet.

7. Vorrichtung nach Anspruch 6, bei der obere Lamellen (22) an der Spitze des Kegels als Haltezähne für ein Band dienen können.

8. Vorrichtung nach Anspruch 6, die aus rezyklierbarem thermogeformtem oder gegossenem Kunststoff oder wasserfestem Karton hergestellt werden kann.

9. Vorrichtung zur Präsentation und Aufbewahrung von Einzelblumensträußen, die das Halten der Blumen im Bereich der vertikalen Mittelachse der Vorrichtung ermöglicht, **dadurch gekennzeichnet, dass** sie sich zusammensetzt aus:
einer konischen geometrischen Figur, umfassend an ihrer Basis eine Vielzahl von länglichen unteren Elementen (26), die an die vertikale Mittelachse der Basis anschließen und die Vorrichtung in vertikaler Position halten,
einen Zwischenteil (27), der von einem vollen konischen Körper (28), der in seiner Breite geschlitzt ist, und von einem konischen Ring (29) gebildet ist, der in seiner Breite geschlitzt und fest mit dem Körper der Vorrichtung verbunden ist, so dass die Schlitze übereinander liegen, um eine bessere Anpassung der Vorrichtung an eine große Blumenmenge zu ermöglichen,
einen oberen Teil, umfassend eine Vielzahl von länglichen oberen Elementen (30), die sich in Richtung der vertikalen Mittelachse der Vorrichtung erheben.

10. Vorrichtung nach Anspruch 9, bei der die oberen Lamellen (30) an der Spitze des Kegels als Haltezähne für ein Band dienen können.

11. Vorrichtung zur Präsentation und Aufbewahrung von Einzelblumensträußen, die das Halten der Blumen im Bereich der vertikalen Mittelachse der Vorrichtung ermöglicht, **dadurch gekennzeichnet, dass** sie von einer konischen geometrischen Figur gebildet ist,
einem erhabenen Rand (35), von dessen Umfang sich eine Vielzahl von länglichen Elementen (36) mit einem breiten unteren Ende (37) und mit einem schmalen oberen Ende (38) erstrecken, wobei diese länglichen Elemente fest mit dem Rand (35) verbunden sind und sich in Richtung der vertikalen Mittelachse des Basiselements erheben,
zwei auf diesen länglichen Elementen im oberen Teil der Vorrichtung befestigten Ringen, wobei der obere Ring (40) einen kleineren Umfang als der untere Ring (39) aufweist.

12. Vorrichtung nach Anspruch 11, **gekennzeichnet durch** eine Teilöffnung (62), wenn beide Ringe eine Öffnung besitzen.

13. Vorrichtung nach Anspruch 11, **gekennzeichnet durch** eine Vollöffnung, wenn beide Ringe und der erhabene Rand (35) eine Öffnung besitzen.

14. Vorrichtung nach Anspruch 11, **dadurch gekennzeichnet, dass** eine männliche Befestigung (41) und eine weibliche Befestigung (42) vorhanden sind.

15. Vorrichtung nach Anspruch 13, **dadurch gekennzeichnet, dass** sich die Vorrichtung aus zwei Halbkegeln, die ein Basiselement besitzen, zusammensetzt.

16. Vorrichtung zur Präsentation und Aufbewahrung von Einzelblumensträußen, die das Halten der Blumen im Bereich der vertikalen Mittelachse der Vorrichtung ermöglicht, **dadurch gekennzeichnet, dass** sie durch die Anordnung von zwei Stützen nebeneinander gebildet ist:
einer Stütze (54) von konischer Form, die ein Basiselement, männliche (55) und weibliche (56) Befestigungen auf der Wand des Kegels, zwei Zungen (57) im oberen Teil des Kegels besitzt,
einer dichten Tasche (58), die zwei Zungen (59) aufweist, die mit Öffnungen (60) in ihrem oberen Teil versehen sind, wobei die Tasche (58) derart ausgeführt ist, dass sie im Inneren der konischen Stütze (54) gleitet und sich an dieser durch das Eindringen der beiden Zungen (57) der konischen Stütze in die beiden Öffnungen (60) der Tasche (58) befestigt.

17. Vorrichtung nach Anspruch 16, **dadurch gekennzeichnet, dass** die Zungen (57, 59) umklappbar sind.
